# EUROPÄISCHE PATENTSCHRIFT

(11) **EP 1 849 677 B1**
(45) Veröffentlichungstag und Bekanntmachung des Hinweises auf die Patenterteilung: **10.03.2010**
(21) Anmeldenummer: 07001567.2
(22) Anmeldetag: 25.01.2007
(51) Int. Cl.: B61D 5/06

(54) **Überpufferungsschutz für Schienenfahrzeuge, insbesondere Tank- oder Kesselwagen**
Anti-climbing protection for rail vehicles, in particular for tank wagons
Protection anti-chevauchement pour véhicules ferroviaires, en particulier pour wagons-citernes

(30) Priorität: 10.02.2006 DE 102006006159
(43) Veröffentlichungstag der Anmeldung: 31.10.2007
(73) Patentinhaber: Waggonbau Graaff GmbH, 31008 Elze (DE)
(72) Erfinder: Pana, Constantin, 31008 Elze (DE); Michels, Nico, 31171 Nordstemmen (DE)
(74) Vertreter: Gosch, Wolf-Dietrich

(56) Entgegenhaltungen:
- US-A- 3 994 239

## Beschreibung

Die Erfindung betrifft einen Überpufferungsschutz für Schienenfahrzeuge, insbesondere Tank- oder Kesselwagen mit jeweils einem mit einem Fahrwerk versehenen Untergestell, das an seinen Stirnseiten Puffer aufweist und auf dem ein Tank angeordnet ist, dessen Stirnseiten jeweils von einem Schutzschild gegen Stöße bei einer Überpufferung angeschirmt sind.

Im Eisenbahnbetrieb kommt es vor, dass aufgrund hoher Auflaufgeschwindigkeiten Schienenfahrzeuge überpuffern (aufsteigen), d.h., ein vorne oder hinten stehendes Fahrzeug rutscht aufgrund der Aufprallenergie auf das betroffene Fahrzeug. Somit können die Puffer beispielsweise den Tank eines betroffenen Fahrzeuges beschädigen und gefährliches Ladegut kann austreten oder die Ladung wird beschädigt. Der Überpufferungsschutz hat die Aufgabe, den Tank und das Ladegut zu schützen.

Aus der DE 8705085 ist ein Überpufferungsschutz bekannt, bei dem eine senkrecht angeordnete am Untergestellt befestigte Metallplatte als Rammbohle ausgebildet ist.

Aus der DE 196 26 496 ist weiter ein Überpufferungsschutz bekannt, der an beiden Enden stirnseitig vor dem Tank am Untergestell befestigt ist und der in Richtung auf den Tank schräg geneigt ausgebildet ist.

Beiden Überpufferungsschutzeinrichtungen ist gemeinsam, dass beim Auftreffen der Puffer eines aufsteigenden Eisenbahnwagens diese in der Weise schräg auf den Überpufferungsschutz auftreffen, dass die Puffer an den Überpufferungsschutzeinrichtungen abgleiten und der aufsteigende Wagen hierdurch noch eine zusätzliche Beschleunigung nach oben erfährt, wodurch die durch die Überpufferung ausgelösten Schäden an dem betroffenen Fahrzeug noch verstärkt werden.

Aufgabe der vorliegenden Erfindung ist es daher, einen Überpufferungsschutz der eingangs genannten Art zu schaffen, der die Stoßenergie eines aufsteigenden Fahrzeuges über dessen Puffer vollständig aufnimmt und auf diese Weise sicherstellt, dass die hinter dem Überpufferungsschutz befindliche Außenhaut des Tanks vollständig gegen Stoßeinwirkung gesichert ist.

Diese Aufgabe wird erfindungsgemäß dadurch gelöst, dass die Schutzschilde jeweils in Richtung auf die Puffer vorgeneigt angeordnet sind.

Die Vorneigung der Schutzschilde hat den Vorteil, dass die Puffer des aufsteigenden Fahrzeuges im Wesentlichen senkrecht auf die Schutzschilde auftreffen, d.h., ihre gesamte Stoßenergie in die Schutzschilde einleiten, ohne dass an dem betroffenen Fahrzeug solche Schäden entstehen, die zu einer Beschädigung des Tankes führen können und bei gefährlichem Ladegut zu erheblichen Umweltschäden bzw. zu Brand- oder Explosionsgefahr führen können.

Besonders vorteilhaft hat sich eine Schrägstellung der Schutzschilde von ca. 70° gegenüber dem Untergestell erwiesen, da aufgrund der Anordnung benachbart zum Tank und genormter Abstände von Puffern, Drehzapfen, Achsen und Rücksprung des Tankes zum Untergestell ein Auftreffwinkel aufsteigender Puffer von annähernd 90° ergibt.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
- Fig. 1:: Eine Seitenansicht eines mit einem Tank und einem Überpufferungsschutz ausgestatteten Untergestell eines Kesselwagens (im Ausschnitt);
- Fig. 2:: eine Stirnansicht gem. Fig. 1;
- Fig. 3:: eine Draufsicht gem. Fig. 1 und 2;
- Fig. 4:: eine Seitenansicht eines Überpufferungsschutzes als Baugruppe;
- Fig. 5:: eine Draufsicht gem. Fig. 4 und
- Fig. 6:: eine Seitenansicht gem. Fig. 1 mit einer schematischen Darstellung eines aufsteigenden Schienenfahrzeuges mit einem den Überpufferungsschutz angreifenden Puffer.

Ein Überpufferungsschutz besteht im Wesentlichen aus einem Schutzschild 1, der mit einem mit einem Fahrwerk versehenen Untergestell 2 fest verbunden ist, das an seinen Stirnseiten 3 Puffer 4 aufweist, wobei die Schutzschilde 1 jeweils in Richtung auf die Puffer 4 vorgeneigt angeordnet sind. Die Vorneigung 5 beträgt gegenüber dem Untergestell 2 vorzugsweise einen Winkel von 70°. Die Schutzschilde 1 sind dem ihnen jeweils zugekehrten Ende 6 des Tankes 7 folgend halbrund und im Abstand vom Ende 6 angeordnet. Die Schutzschilde 1 sind an ihren Unterseiten 8 mit dem Untergestell 2 verbunden. Sie sind an ihren den Enden 6 des Tankes 7 abgewandten Seiten über Stützstreben 9 mit dem Untergestell verbunden, vorzugsweise verschweißt. An ihren ihren Unterseiten 8 abgewandten Oberkanten 10 sind die Schutzschilde 1 mit rohrförmigen Verstärkungswulsten versehen.

Die Schutzschilde 1 werden vorzugsweise benachbart zu den Enden 6 des Tankes 7 in der Weise angeordnet, dass sie sich im Bereich eines tankseitigen Geländers 12 einer am Untergestell 2 angeordneten Übergangsbühne 13 befinden, und dadurch keinerlei Behinderung eines Benutzers der Übergangsbühne 13 hervorrufen, da die Schutzschilde mit ihrer Oberkante 10 bzw. den Verstärkungswulsten 11 nicht aus einer Ebene herausragen, die von dem tankseitigen Geländer 12 aufgespannt wird.

Für den Fall, dass ein benachbartes Fahrzeug aufsteigt und dessen an einem Untergestell 14 angeordneten Puffer 15 auf den Schutzschild 1 auftreffen, kann im Zusammenwirken mit der Wirkung der Puffer 15 und der Verformungsfestigkeit des Schutzschildes 1 die Stoßenergie des auftreffenden benachbarten Fahrzeuges so vollständig abgebaut werden, dass der Tank 7 vollständig gegen eine Berührung und Beschädigung gesichert ist.

## Patentansprüche

1. Überpufferungsschutz für Schienenfahrzeuge, insbesondere Tank- oder Kesselwagen mit jeweils einem mit einem Fahrwerk versehenen Untergestell, das an seinen Stirnseiten Puffer aufweist und auf dem ein Tank angeordnet ist, dessen Stirnseiten jeweils von einem Schutzschild gegen Stöße bei einer Überpufferung abgeschirmt sind, **dadurch gekennzeichnet, dass** die Schutzschilde (1) jeweils in Richtung auf die Puffer (4) vorgeneigt angeordnet sind.

2. Überpufferungsschutz nach Anspruch 1, **dadurch gekennzeichnet, dass** die Schutzschilde (1) gegenüber dem Untergestell eine Vorneigung (5) von ca. 70° aufweisen.

3. Überpufferungsschutz nach Anspruch 2, **dadurch gekennzeichnet, dass** die Schutzschilde (1) gegenüber einem überpuffernden Puffer (15) einen Winkel von ca. 90° aufweisen.

4. Überpufferungsschutz nach Anspruch 1 bis 3, **dadurch gekennzeichnet, dass** die Schutzschilde (1) dem ihnen jeweils zugekehrten Ende (6) des Tankes (7) folgend halbrund und im Abstand von ihm angeordnet sind.

5. Überpufferungsschutz nach Anspruch 1 bis 4, **dadurch gekennzeichnet, dass** die Schutzschilde (1) an ihren Unterkanten (8) mit dem Untergestell (2) verbunden sind.

6. Überpufferungsschutz nach Anspruch 1 bis 5, **dadurch gekennzeichnet, dass** die Schutzschilde (1) auf ihren den Enden (6) des Tankes (7) abgewandten Seiten über Stützstreben (9) mit dem Untergestell (2) verbunden sind.

7. Überpufferungsschutz nach Anspruch 1 bis 6, **dadurch gekennzeichnet, dass** die Schutzschilde (1) mit den Stützstreben (9) und dem Untergestell (2) verbunden sind.

8. Überpufferungsschutz nach Anspruch 1 bis 7, **dadurch gekennzeichnet, dass** die Schutzschilde (1) an ihren dem Untergestell (2) abgewandten Oberkanten (10) mit rohrförmigen Verstärkungswulsten (11) versehen sind.

## Claims

1. Over-buffering protection means for rail vehicles, in particular tank wagons, comprising in each case an underframe which is provided with a bogie and which has buffers at its end sides and on which a tank is arranged, the end sides of said tank being shielded in each case by a protective shield against impacts in the event of over-buffering, **characterised in that** the protective shields (1) are in each case arranged in such a way as to be inclined forwards in the direction of the buffer (4).

2. Over-buffering protection means according to claim 1, **characterised in that** the protective shields (1) have a forward inclination (5) of approximately 70° relative to the underframe.

3. Over-buffering protection means according to claim 2, **characterised in that** the protective shields (1) are at an angle of approximately 90° relative to an over-buffering buffer (15).

4. Over-buffering protection means according to claims 1 to 3, **characterised in that** the protective shields (1) are Semicircular in a manner matching the end (6) of the tank (7) facing theretowards, and are arranged at a distance therefrom.

5. Over-buffering protection means according to claims 1 to 4, **characterised in that** the protective shields (1) are connected to the underframe (2) at their lower edges (8).

6. Over-buffering protection means according to claims 1 to 5, **characterised in that** the protective shields (1) are connected to the underframe (2) via supporting struts (9) on their sides facing away from the ends (6) of the tank (7).

7. Over-buffering protection means according to claims 1 to 6, **characterised in that** the protective shields (1) are connected to the supporting struts (9) and the underframe (2).

8. Over-buffering projection means according to claims 1 to 7, **characterised in that** the protective shields (1) are provided with tubular reinforcing beads (11) at their upper edges (10) remote from the underframe (2).

## Revendications

1. Protection anti-chevauchement pour véhicules ferroviaires, en particulier pour wagons-citernes, comprenant respectivement un châssis qui est doté d'un train de roulement et présente des tampons sur ses côtés frontaux et sur lequel est disposée une citerne dont les faces frontales sont protégées chacune par un bouclier contre des chocs en cas de chevauchement des tampons, **caractérisée par le fait que** les boucliers (1) sont disposés respectivement de manière à être inclinés en avant, en direction des tampons (4).

2. Protection anti-chevauchement selon la revendication 1, **caractérisée par le fait que** les boucliers (1) présentent une inclinaison en avant (5), d'environ 70°, par rapport au châssis.

3. Protection anti-chevauchement selon la revendication 2, **caractérisée par le fait que** les boucliers (1) présentent un angle d'environ 90° par rapport à un tampon (15) chevauchant.

4. Protection anti-chevauchement selon les revendications 1 à 3, **caractérisée par le fait que** les boucliers (1) ont une forme semi-circulaire, qui correspond à celle de l'extrémité (6) de la citerne (7) tournée vers eux, et sont disposés à distance de cette extrémité.

5. Protection anti-chevauchement selon les revendications 1 à 4, **caractérisée par le fait que** les boucliers (1) sont reliés par leurs bords inférieurs (8) au châssis (2).

6. Protection anti-chevauchement selon les revendications 1 à 5, **caractérisée par le fait que** sur leurs faces opposées aux extrémités (6) de la citerne (7), les boucliers (1) sont reliés au châssis (2) par des éléments d'appui (9).

7. Protection anti-chevauchement selon les revendications 1 à 6, **caractérisée par le fait que** les boucliers (1) sont reliés aux éléments d'appui (9) et au châssis (2).

8. Protection anti-chevauchement selon les revendications 1 à 7, **caractérisée par le fait que** les boucliers (1) sont pourvus de boudins de renfort (11) tubulaires, prévus sur leurs bords supérieurs (10) éloignés du châssis (2).
